# EUROPÄISCHE PATENTSCHRIFT

(11) **EP 1 228 284 B1**
(45) Veröffentlichungstag und Bekanntmachung des Hinweises auf die Patenterteilung: **11.01.2006**
(21) Anmeldenummer: 01956326.1
(22) Anmeldetag: 17.07.2001
(51) Int. Cl.: E05F 5/02

(54) **EINSTELLBARES DÄMPFUNGSELEMENT UND VERFAHREN ZU DESSEN EINSTELLUNG**
ADJUSTABLE DAMPING ELEMENT AND METHOD FOR ADJUSTMENT THEREOF
ELEMENT D'AMORTISSEMENT REGLABLE ET PROCEDE DE REGLAGE DUDIT ELEMENT

(30) Priorität: 20.07.2000 DE 10035201
(43) Veröffentlichungstag der Anmeldung: 07.08.2002
(73) Patentinhaber: ADAM OPEL AG, 65423 Rüsselsheim (DE); VERITAS AG, 63558 Gelnhausen (DE)
(72) Erfinder: WASCHKEWITZ, Klaus, 65468 Trebur (DE); RASEL, Wolfgang, 65385 Rüdesheim (DE); WESSOLLEK, Georg, 55442 Stromberg (DE); NETZER, Heribert, 63457 Hanau-Grossauheim (DE); KAUTZ, Ursula, 63674 Altenstadt-Oberau (DE); NIESSNER, Heiko, 63599 Biebergemünd-Kassel (DE); WIRTH, Burkhard, 63579 Linsengericht-Altenhasslau (DE)
(86) Internationale Anmeldenummer: PCT/DE2001/002673
(87) Internationale Veröffentlichungsnummer: WO 2002/008554

(56) Entgegenhaltungen:
- EP-A- 0 336 833
- EP-A- 0 611 868
- EP-A- 1 103 689
- DE-C- 19 514 944
- US-A- 6 088 878

## Beschreibung

Die Erfindung bezieht sich auf ein einstellbares Dämpfungselement für eine eine Karosserieöffnung verschließende Klappe mit einem aus einem Kopf und einem Schaft bestehenden Anschlagelement, mit einem topfförmigen Gehäuse, mit einem konzentrisch im Gehäuse angeordneten Klemmelement, das aus mindestens zwei Backen besteht, zwischen denen sich der Schaft des Anschlagelementes befindet, und mit einem Spannelement, das von einer ersten in eine zweite Stellung bringbar ist, wobei in der ersten Stellung eine axiale Bewegung des Anschlagelementes im Gehäuse relativ zu den Backen möglich ist und in der zweiten Stellung der Schaft in Gehäuse fixiert ist.

Eine solches Dämpfungselement ist in der DE 195 14 944 C1 beschrieben. Wie weiter unten noch näher erläutert werden soll, werden die Backen zum Fixieren des Schaftes von dem Spannelement reibschlüssig gegen den Schaft gekippt. Damit soll das folgend beschriebene Problem gelöst werden.

Die Motorhaube bzw. der Kofferraumdeckel eines Fahrzeuges lagern auf sogenannten Dämpfungselementen und sind gegen diese klapperfrei verspannt. Toleranzen bei der Herstellung der Haube bzw. des Deckels einerseits und der die Öffnung bildenden Karosserie machen es notwendig, ein verstellbares Dämpfungselement vorzusehen, so dass die Höhe des Anschlagelementes gegenüber dem Karosserierahmen den jeweiligen Gegebenheiten angepasst werden kann. Um ein zeitaufwendiges manuelles Einstellen zu vermeiden, bei dem der Deckel bzw. die Haube mehrfach geschlossen und wieder geöffnet werden muss, um die jeweils erreichte Genauigkeit der Einstellung zu überprüfen, sind schon Dämpfungselemente vorgeschlagen worden, bei denen die Einstellung quasi automatisch beim ersten Schließen der Haube bzw. des Deckels erfolgt, so dass anschließend nur noch eine Fixierung des Anschlagelementes in der eingestellten Position notwendig ist.

Eine derartige Vorrichtung wird in der EP 0 336 833 B1 vorgestellt. Das Dämpfungselement besteht demnach aus einem Anschlagelement, das einen Kopf und einen rohrförmigen Schaft aufweist, sowie aus einem Gehäuse, in das der Schaft des Anschlagelementes eingeführt wird, wobei das Gehäuse ein Zentralrohr aufweist, in dessen Wand zwei gegenüberliegende Laschen ausgebildet sind, die mittels eines drehbaren Stempels nach außen gedrückt werden können, wobei an der Außenseite angeordnete Haken in die Innenwand des Schaftes eingreifen und diesen im Gehäuse fixieren. Da der Stempel unten aus dem Gehäuse herausragt, ist er nur schwer zu greifen, so dass die Montage erschwert ist.

Aus der DE 195 14 944 C1 (siehe oben) ist eine weitere Möglichkeit bekannt, bei der der Schaft von einem Zylinder gebildet wird, der von einem aus mehreren Lamellen bestehenden, topfförmigen Klemmelement umgriffen wird. An einem sogenannten Mitnehmerelement sind mehrere Gegenschrägen ausgebildet, die mit entsprechenden Schrägen am Klemmelement korrespondieren. Gleichzeitig weist das Mitnehmerelement Verlängerungen auf, die in die Zwischenräume zwischen den Lamellen eingreifen, so dass bei einer Drehung des Mitnehmerelementes das Klemmelement ebenfalls gedreht wird, wobei es, da es an am Boden des Gehäuses befindlichen Rampen aufliegt, nach oben gegen die Gegenschrägen gezogen wird. Diese bewirken, dass die kippenden Lamellen nach innen gedrückt werden und den Schaft dabei einklemmen. Nachteilig bei dieser Ausführung ist, dass das Mitnehmerelement, der Schaft und das Klemmelement zwar untereinander verspannt werden, aber keine Fixierung gegenüber dem Gehäuse erfolgt, so dass nicht ausgeschlossen werden kann, dass sich die Anordnung durch im Fahrbetrieb auftretende Vibrationen löst. Außerdem ist es von Nachteil, dass der Druck auf die Backen nur am oberen Ende ausgeübt wird, so dass sich ein Reibschluss nur auf einer schmalen Ringfläche einstellt. Zur Erzeugung der notwendigen Haltekraft muss daher ein relativ großer Druck auf den Schaft ausgeübt werden.

Die Erfindung beruht somit auf dem Problem, ein einstellbares Dämpfungselement zu schaffen, das leicht zu montieren ist und eine sichere Beibehaltung der fixierten Einstellung gewährleistet.

Es wird daher ein Dämpfungselement gemäß dem Oberbegriff des Anspruchs 1 mit den weiteren Merkmalen vorgeschlagen, dass die Backen am Boden des Gehäuses radial verschiebbar gehalten sind.

Diese Anordnung der Backen hat zur Folge, dass sie sich über ihre ganze Höhe an den Schaft anlegen können, was eine deutlich bessere Fixierung bei einem geringeren Kraftaufwand bewirkt.

Außerdem wird vorgeschlagen, dass in der ersten Stellung des Spannelementes eine radiale Bewegung der Backen vom Schaft weg erlaubt ist und dass in seiner zweiten Stellung das Spannelement zwischen einer Anlage am Gehäuse und den Backen angeordnet ist, wobei das Spannelement an der Gehäuseanlage abgestützt die Backen formschlüssig gegen den Schaft spannt. Durch die radiale Beweglichkeit können sich die Backen in der ersten Stellung des Spannelementes entweder zum Teil, was einen Teilformschluss erzeugt, der weiter unten näher erläuterte werden soll, oder aber vollständig vom Schaft lösen, was aber voraussetzt, dass der Widerstand beim Einführen des Schaftes auf andere Weise bewirkt wird

Vorzugsweise wird die Fixierung in der zweiten Stellung durch einen Formschluss verbessert, der durch konzentrisch verlaufende Rillen erzielt wird. Die Amplitude der Rillen bestimmt in einfacher Weise die Genauigkeit der Einstellung.

Wie schon erwähnt, kann die radiale Beweglichkeit nach außen derart begrenzt sein, dass sich noch ein Teilformschluss zwischen den Rillen an den Backen und an dem Schaft einstellt. Der Grad der Verzahnung bestimmt den Widerstand in der Einstellphase. Dadurch wird erreicht, dass in der Einstellphase die Kräfte, mit denen der Schaft zwischen den Backen gehalten wird, nicht zu klein sind, so dass dieser beim Einstellvorgang zu weit durchrutschen würde. Auf der andern Seite wird durch den Formschluss in der zweiten Stellung die einmal erzielte Einstellung auf Dauer gewährleistet.

Um den Formschluss zwischen den Backen und dem Schaft erzielen zu können, werden die Backen vom Spannelement über ein Keilgetriebe nach innen bewegt. Dies wird wie folgt realisiert: Die Backen sind konzentrisch zum Schaft angeordnet, wobei die die Außenseite der Backen einschließende Mantelfläche in der Art eines Kegelstumpfes zur offenen Seite des Gehäuses hin konisch zuläuft, und das Spannelement ist mit entsprechenden Gegenschrägen versehen. Dabei erfolgt die radiale Bewegung der Backen gegen die in radialer Richtung federnd nachgiebige Wirkung des Spannelementes.

Eine äußerst sichere Fixierung erhält man, wenn das Spannelement als ein in das Gehäuse einschraubbares Einsatzstück ausgebildet ist und die Gegenschrägen an Lamellen vorliegen, die im Abstand zu einem ein Außengewinde tragenden rohrförmigen Gewindekragen angeordnet sind. Dabei befindet sich zwischen den Lamellen und dem Gewindekragen ein umlaufender Spalt. In diesen Spalt ragt ein am Gehäuseboden umlaufender Steg als Anlage für die Lamellen des Spannelementes. Die Spalttiefe entspricht dabei im Wesentlichen der Höhe der Backen. Außerdem kann der Steg gleichzeitig als innere Abstützung und Führung für den Gewindekragen fungieren.

Eine andere Möglichkeit, das Spannelement im Gehäuse zu halten, besteht in einer Kulissenführung. Dazu weist das Spannelement einen Zapfen auf, der in einer Kulisse gleitet, die durch eine Nut an der Innenwand des Gehäuses gebildet ist. Die Kulisse hat einen senkrechten und einen in Umfangsrichtung verlaufenden Abschnitt. Beim Durchfahren des senkrechten Kulissenabschnittes wird das Spannelement in eine Position gebracht, bei der das Klemmelement in der zweiten Stellung fixiert ist. Durch Drehen des Spannelementes, wobei der Zapfen durch den Umfangsabschnitt fährt, wird verhindert, dass sich das Spannelement lösen kann. Die Sicherung des Spannelementes in den jeweils erreichten Positionen wird durch Rasten in der Nut erreicht.

Bei der bisher beschriebenen Lösung wird das Spannelement von der ersten in die zweite Stellung axial versetzt. Es ragt daher in der ersten Stellung etwas über das Gehäuse nach oben hervor. Dazu ist der Einstellweg für das Anschlagelement hinzuzurechnen, so dass seine Oberseite einen deutlichen Abstand zum Gehäuse hat. Um die Höhe der Einheit aus dem Gehäuse, dem Anschlagelement und dem Spannelement zu reduzieren, sieht die Erfindung vor, dass die Backen Halbzylinder sind, die zu beiden Seiten parallel zu ihrer Verschiebungsrichtung Freischnitte aufweisen, so dass die gemeinsame Außenkontur der Backen ovalförmig ist, und dass das Spannelement zwei gegenüberliegende, nach innen gerichtete Nasen aufweist, die in der ersten Stellung in den Freischnitten liegen, so dass die Backen radial beweglich sind, und die in der zweiten Stellung an der Außenseite der Halbzylinder anliegen und die Backen gegen den Schaft drücken.

Da bei dieser Lösung in der ersten Stellung kein Kontakt des Spannelementes mit dem Schaft gegeben ist, kann es sich schon in der ersten Stellung tief in dem Gehäuse befinden und lediglich durch eine Drehung um die Hochachse des Gehäuses in die zweite Stellung gebracht werden. In der ersten Stellung liegen die Nasen in den von den Freischnitten gebildeten Freiräumen im Gehäuse.

Die leichte Klemmwirkung, die beim Einstellen notwendig ist, wird bei dieser Lösung nicht durch einen Teilformschluss des Schaftes mit den Backen bewirkt, sondern dadurch, dass das Spannelement einen nach innen gerichteten Kragen aufweist mit nach innen gerichteten am Schaft anliegenden Vorsprüngen. Dies hat den Vorteil, dass das Spannelement nicht so eingerichtete werden muss, dass es in der ersten Stellung eine federnde Wirkung auf die Backen ausübt. Es kann, da es nur die Aufgabe hat, den Formschluss in der zweiten Stellung zu realisieren, deutlich einfacher aufgebaut sein.

Um die Verdrehung im Gehäuse zu bewirken, ist das Spannelement um die Hochachse des Gehäuses in einer Kulisse mit einem horizontalen Abschnitt geführt drehbar gehalten, der einen Freiweg für einen Zapfen von mindestens 90° in Umfangsrichtung gemessen aufweist. Bei dieser Lösung bewegt sich der Zapfen in dem horizontalen Abschnitt, wenn das Spannelement von der ersten in die zweite Stellung gebracht wird. Der horizontale Abschnitt sollte daher eine Länge von 90° in Umfangsrichtung haben.

Um den Zapfen in den horizontalen Abschnitt der Kulisse einführen zu können, hat die Kulisse einen vertikalen, etwa in die Mitte des horizontalen Abschnittes einmündenden Vertikalabschnitt.

Des weiteren bezieht sich die Erfindung auf ein Verfahren zur Einstellung des Dämpfungselementes. Dieses besteht gemäß der zuerst erläuterten Erfindung darin, das Dämpfungselement zunächst zum Einbau vorzubereiten und dabei das Spannelement so weit in das Gehäuse einzuschrauben, dass eine Verschiebung des Schaftes zwischen den Backen gegen eine Reibkraft noch möglich ist. Das so vorbereitete Dämpfungselement wird in den Rahmen der Karosserieöffnung eingesetzt. Sodann wird der Deckel geschlossen, wodurch das Dämpfungselement im Gehäuse gegen die eingestellte Teilformschlusskraft verschoben wird. Anschließend wird das Spannelement vollständig in das Gehäuse eingeschraubt, wobei der Schaft zwischen den Backen eingeklemmt wird.

Gemäß der zuletzt beschriebenen Lösung besteht das Verfahren darin, dass in einem ersten Schritt das Dämpfungselement zusammengebaut wird, wobei das Spannelement in das Gehäuse eingeführt und so zum Gehäuse orientiert wird, dass es sich in der ersten Stellung befindet, bei der der Schaft gegen einen geringen Widerstand gegenüber dem Gehäuse verschiebbar ist, und wobei das Anschlagelement so weit aus dem Gehäuse herausragt, dass alle sich möglicherweise einstellenden Abstandsmaße überbrückt sind, dass in einem weiteren Schritt das so vorbereitete Dämpfungselement im Karosserierahmen, der die zu schließende Öffnung umgibt, eingesetzt und die Klappe geschlossen wird, wobei das Anschlagelement gegen den Widerstand verschoben wird, und dass in einem abschließenden Schritt das Spannelement im horizontalen Abschnitt der Kulisse verdreht wird, so dass es die zweite Stellung einnimmt, in der die Backen das Anschlagelement fixieren.

Die beiden Verfahren unterscheiden sich darin, dass im ersten Fall das Einsatzstück zum Fixieren des Schaftes vertikal verschoben wird, während es im zweiten Fall lediglich verdreht wird.

Die in beiden Fällen erreichte Einstellung des Anschlagelementes entspricht einer Auflage des Deckels ohne Vorspannung. Um eine solche zu erreichen, wird am Deckel an der Auftreffstelle eine Erhöhung befestigt bzw. aufgeklebt. Die Vorspannung wird dadurch erzielt, dass entweder der Kopf oder die Erhöhung elastisch ausgeführt ist.

Weitere Ausgestaltungen der Erfindung ergeben sich aus den Unteransprüchen.

Im Folgenden wird anhand zweier Ausführungsbeispiele, dargestellt in sieben Figuren, die Erfindung näher erläutert. Dazu zeigen
- Fig. 1: einen Schnitt durch ein Dämpfungselement mit verspannten Backen gemäß einer ersten Ausführungsform und
- Fig. 2: einen Schnitt durch ein Dämpfungselement nach Fig. 1 bei nicht verspannten Backen,
- Fig. 3: einen Schnitt durch ein weiteres Dämpfungselement, bei dem ein Spannelement mittels einer Kulisse in einem Gehäuse geführt ist,
- Fig. 4: in drei Teilfiguren a, b, c unterschiedliche Ausführungen der Kulisse,
- Fig. 5: einen Schnitt durch ein Dämpfungselement mit freigegebenen Backen gemäß einer zweiten Ausführungsform,
- Fig. 6: einen Horizontalschnitt entlang der Linie VI - VI der Fig. 5, wobei die Backen freigegeben sind und
- Fig. 7: ebenfalls einen Horizontalschnitt entlang der Linie VI - VI der Fig. 5, wobei allerdings die Backen verriegelt sind.

Das Dämpfungselement 1 besteht aus vier Funktionsteilen, nämlich einem Anschlagelement 2, einem Gehäuse 3, einem Klemmelement 4 sowie einem Spannelement 5. Das pilzförmige Anschlagelement 2 besteht aus einem Kopf 6 und einem Schaft 7, wobei der Kopf 6 eine elastisch nachgiebige Kappe trägt, an der die eine Karosserieöffnung verschließende Klappe zur Anlage kommt, und wobei der Schaft 7 mittels des weiter unten näher beschriebenen Klemmelements 4 im Gehäuse 3 fixiert werden kann.

Das topfförmige Gehäuse 3 ist in ein Loch in einem die Karosserieöffnung bildenden Karosserierahmen 8 eingesetzt. Zwei flächige Ohren 9, 9' am Gehäuse 3 liegen dabei auf dem Karosserierahmen 8 auf, während zwei Nasen 10, 10' das Blech des Karosserierahmens 8 untergreifen. Die Befestigung des Gehäuses 3 am Karosserierahmen 8 erfolgt außerdem mittels zweier Spreizniete 11, 11', die in die Ohren 9, 9' eingeschlagen werden und dabei Zungen aufspreizen, die sich in Rahmenbohrungen verhaken und dabei das Blech des Karosserierahmens 8 untergreifen.

Im Boden 12 des Gehäuses 3 befindet sich eine zentrale Öffnung 13, deren Durchmesser etwas größer ist als der des Schaftes 7, so dass dieser ggf. durch den Boden 12 hindurchgeführt werden kann.

Das konzentrisch im Gehäuse 3 angeordnete Klemmelement 4 besteht aus zwei Backen 14, 14' in Form zweier Halbschalen. Diese stehen mit ihren Unterseiten auf dem Boden 12 des Gehäuses 3 und sind dort jeweils mittels eines Klipses 15, 15' in Öffnungen eingehakt. Die Öffnungen für die Klipse 15, 15' sind etwas größer als die Klipse selbst, so dass die Backen 14, 14' in radialer Richtung bewegbar sind. Die beide Backen 14, 14' umhüllende Mantelfläche läuft nach oben hin konisch zu. An der zylindrischen Innenseite der Backen 14, 14' befinden sich konzentrisch verlaufende Rillen 16, die mit entsprechenden Rillen 17 an der Außenseite des zylindrischen Schaftes 7 korrespondieren.

Wie Fig. 2 zeigt, sind bei nicht verspannten Backen diese so weit radial nach außen versetzt, dass die Rillen 16, 17 nur zum Teil ineinander greifen - was als Teilformschluss bezeichnet werden soll -, so dass bei einer von oben auf das Anschlagelement ausgeübten Kraft dieses ratschend nach unten versetzt wird.

Konzentrisch zu dem Klemmelement 4 ist das Spannelement 5 angeordnet. Es ist ein in das Gehäuse 3 einschraubbares Einsatzstück mit einem rohrförmigen Gewindekragen 18, der an der Außenseite ein Gewinde trägt, das mit einem entsprechenden Innengewinde an der Gehäusewand korrespondiert. Im Abstand zu diesem Gewindekragen 18 befinden sich weiter innen unter Bildung eines Spalts 19 vier in einem konzentrisch verlaufenden Kreis angeordnete Lamellen 20, deren Innenfläche entsprechend der Schräge an den Backen 14, 14' Gegenschrägen aufweisen, so dass sich ein großflächiger Kontakt zwischen der Innenseite der Lamellen 20 und der Außenseite der Backen 14, 14' einstellt, wenn das Einsatzstück, wie in Fig. 1, gezeigt vollständig in das Gehäuse 3 eingeschraubt ist. Die Lamellen 20 sind gleichmäßig auf dem Umfang verteilt und weisen untereinander nur einen geringen Winkelabstand auf. Sie können daher nach außen hin federnd nachgeben.

Am Boden 12 des Gehäuses 3 befindet sich ein umlaufender Steg 21, der bei einem vollständig eingeschraubten Einsatzstück in den Spalt 19 hineinragt und einen Anschlag für die Lamellen 20 bildet. Bei einem nur teilweise eingedrehten Einsatzstück (Fig. 2) befindet sich die Unterkante der Lamellen oberhalb der Oberkante des Stegs 21, so dass jene darüber hinwegschwenken können.

An der Oberseite des Einsatzstückes befindet sich ein umlaufender Flansch 22, der mehrere Aufnahmen 23 für ein Werkzeug aufweist. Sein Durchmesser ist größer als der Innendurchmesser des Gehäuses 3, so dass er über dessen Rand hinausragt. Ein Kragen 24 am Einsatzstück ist nach innen gerichtet und umschließt eine zentrale Öffnung für die Durchführung des Schaftes 7. Dieser Kragen greift über die Backen 14, 14', so dass er auf der Oberkante der Backen aufliegt und diese gegen den Boden 12 drückt, sobald das Einsatzstück vollständig eingeschraubt worden ist.

Zur Montage wird wie folgt vorgegangen: Zunächst wird das Dämpfungselement entsprechend der Fig. 2 vormontiert: Die Backen 14, 14' sind in den Boden 12 des Gehäuses 3 eingeklipst, das Einsatzstück ist nur zum Teil eingeschraubt, so dass es noch so weit aus dem Gehäuse 3 hervorsteht, dass die Lamellen 20 nach außen über den Steg 21 geschwenkt werden können. Das Anschlagelement 2 ist nur so weit eingesteckt, dass es die größtmögliche Toleranz zwischen Rahmen und Klappe überspannt. Dies soll durch die strichpunktiert Linie angedeutet werden. Die Rillen 17 am Schaft 7 greifen so weit in die Rillen 16 an den Backen 14, 14' ein, dass das Anschlagelement 2 nicht durchrutscht.

Dieses so vorbereitete Dämpfungselement wird in den Karosserierahmen eingesetzt und wie oben beschrieben mit Hilfe der Spreizniete 11, 11' befestigt. Wenn beim Schließen der Klappe auf das Anschlagelement 2 von oben eine Kraft ausgeübt wird, ergibt sich ein Ratscheneffekt: Die Backen 14, 14' weichen nach außen gegen die federnde Kraft der Lamellen Rille für Rille aus. Außerdem können sich die Backen 14, 14', selbst federnd aufweiten, so dass auch die Rillen 16, 17 in den Randzonen außer Eingriff mit denen am Schaft kommen. Dabei wird das Anschlagelement 2 in eine Position gebracht, die typisch ist für das jeweilige Fahrzeug.

Zum Fixieren des Anschlagelementes 2 in dieser Position wird das Einsatzstück in das Gehäuse eingeschraubt. Dabei drücken die Gegenschrägen an den Lamellen 20 gegen die Schrägen an den Backen 14, 14' und bewegen diese nach innen gegen den Schaft 7, so dass die Rillen 16, 17 vollständig ineinander greifen und eine formschlüssige Verbindung herstellen. Dabei stützt sich die Außenseite der Lamellen 20 am Steg 21 ab, so dass sie nicht mehr federnd nachgeben können.

Soweit noch die Einstellung einer weiteren Vorspannung für die Klappe notwendig ist, wird an der Unterseite des Deckels im Anschlagpunkt eine ggf. elastische Erhöhung befestigt, mit der eine entsprechende Vorspannung gegeben ist.

Fig. 3 zeigt eine weitere Ausführung des Dämpfungselementes, bei der das Spannelement 5 mittels einer Kulissenführung im Gehäuse 3 geführt ist. Die Kulissenführung besteht aus einem Zapfen 30, der auf halber Höhe seitlich vom Spannelement 5 absteht, und einer mit dem Zapfen 30 korrespondierenden Nut, die die Kulisse 31 bildet.

Wie die Fig. 4a, b, c zeigen, in denen eine Abwicklung der Gehäusewand dargestellt ist, verläuft die Kulisse 31 in zwei Abschnitten, nämlich einem senkrechten Abschnitt 32 und einen in Umfangsrichtung verlaufenden Abschnitt 33. Zum Zusammendrücken des Klemmelementes 4 wird das Spannelement 5 mit dem Zapfen 30 durch den senkrechten Abschnitt 32 der Kulisse 31 geführt, wodurch es in seine unterste Stellung im Gehäuse 3 gebracht wird. Das Klemmelement 4 wird dadurch in seine zweite Stellung gebracht, in der ein Formschluss zwischen dem Klemmelement 4 und dem Schaft 7 vorliegt. Anschließend wird das Spannelement 5 gedreht, wobei der Zapfen 30 durch den in Umfangsrichtung verlaufenden Abschnitt 33 der Kulisse 31 fährt. Diese Drehung erfolgt per Hand. Dazu befindet sich an der Oberseite des Spannelementes 5 ein oder mehrere Flügel 34.

Damit die einmal erreichten Stellungen des Spannelementes 4 an den Enden der Abschnitte 32, 33 jeweils irreversibel sind, befinden sich in den Seitenwänden der die Kulisse 31 bildenden Nut Rastelemente 35, 36. Ein erstes Rastelement 35 befindet sich am Ende des senkrechten Abschnittes 32, so dass der Zapfen 30 am Ende dieses Abschnittes gehalten ist und das Spannelement 5 nicht aus dem Gehäuse 3 wieder herausgedrückt werden kann. Auch am Ende des in Umfangsrichtung verlaufenden Abschnittes 33 befindet sich eine weiteres Rastelement 36, um das Spannelement 5 in seiner Endposition zu halten. Die Rastelemente 35, 36 können jeweils als Erhebungen in der Nutwand ausgeführt werden, wie dies in Fig. 4a dargestellt ist. Diese Erhebungen können aber, wie Fig. 4b zeigt, mit Hinterschnitten versehen sein, um ihre Nachgiebigkeit zu erhöhen. Sie können aber auch, wie Fig. 4c zeigt, als Zungen ausgebildet sein.

Im Folgenden wird eine Ausführung der Erfindung beschrieben, die in den Fig. 5 - 7 gezeigt ist. Das Dämpfungselement 1 besteht auch bei dieser Ausführung aus vier Funktionsteilen, nämlich einem Anschlagelement 2, einem Gehäuse 3, einem Klemmelement 4 sowie einem Spannelement 5. Das pilzförmige Anschlagelement 2 besteht aus einem Kopf 6 und einem Schaft 7, wobei der Kopf 6 eine elastisch nachgiebige Kappe trägt, an der die eine Karosserieöffnung verschließende Klappe zur Anlage kommt und wobei der Schaft 7 mittels des weiter unten näher beschriebenen Klemmelements 4 im Gehäuse 3 fixiert werden kann.

Das topfförmige Gehäuse 3 ist in ein Loch in einem die Karosserieöffnung bildenden Karosserierahmen 8 eingesetzt. Dort wird es in der Weise befestigt, wie es schon beim ersten Ausführungsbeispiel beschrieben ist.

Im Boden 12 des Gehäuses 3 befindet sich eine zentrale Öffnung 13, deren Durchmesser etwas größer ist als der des Schaftes 7, so dass dieser ggf. durch den Boden 12 hindurchgeführt werden kann.

Das konzentrisch im Gehäuse 3 angeordnete Klemmelement 4 besteht aus zwei Backen 14, 14' in Form zweier Halbzylinder mit seitlichen Freischnitten, so dass die gemeinsame Kontur der beiden Backen 14, 14' in einem Horizontalschnitt die Form eines Ovales haben, was in den Fig. 6 und 7 gut zu erkennen ist. Mit ihren Unterseiten stehen die Backen 14, 14' auf dem Boden 12 des Gehäuses 3 und sind dort jeweils mittels eines Klipses 15, 15' in Öffnungen eingehakt. Die Öffnungen für die Klipse sind etwas größer als die Klipse selbst, so dass die Backen 14, 14' in radialer Richtung bewegbar sind. Um die Führung zu verbessern befinden sich auf dem Boden 12 Schienen 37 in Form von Stegen, die in entsprechende Nuten an der Unterseite der Backen 14, 14' verlaufen.

Das Spannelement 5 besteht aus einem Zylinder 40, dessen Außendurchmesser dem Innendurchmesser des Gehäuses 3 entspricht. Am oberen Ende besitzt der Zylinder 40 einen nach außen gerichteten Flansch 22 und einen nach innen gerichteten Kragen 24 mit einer Öffnung für den Schaft 7, in der dieser relativ passgenau geführt ist. In der Öffnung befinden sich hier nicht näher dargestellte Vorsprünge, die eine leichte Klemmwirkung auf den Schaft 7 ausüben.

An der Außenseite des Zylinders 40 befinden sich Zapfen 30, die jeweils in eine Kulisse in der Seitenwand des Gehäuses 3 eingreifen. Die Kulisse besteht aus einem horizontalen Abschnitt 41 und einem vertikalen Abschnitt 42. Der horizontale Abschnitt 41 umfasst einen Winkel von ca. 90°, so dass das Spannelement 5 um diesen Winkel im Gehäuse 3 gedreht werden kann.

Der vertikale Abschnitt 42, der vom oberen Rand des Gehäuses 3 kommend in den horizontalen Abschnitt 41 einmündet, dient dazu, die Zapfen 25 in den horizontalen Abschnitt 41 einführen zu können. Zum Einsetzen des Spannelementes 5 in das Gehäuse 3 werden die Zapfen 30 durch die vertikalen Abschnitte 42 geführt, bis sie sich in den horizontalen Abschnitten 41 befinden. Das Spannelement 5 hat dann die tiefste Position im Gehäuse 3 eingenommen, wie dies in Fig. 5 dargestellt ist.

Der Zylinder 40 weist an einer Innenseite zwei Nasen 43, 43' auf, die sich über die gesamte Höhe des Zylinders 40 erstrecken und deren Innenseiten konvex gekrümmt sind. Nachdem das Spannelement 5 in das Gehäuse 3 eingeführt ist, wird es in die eine Richtung gedreht, so dass die Nasen 43, 43' in den von den Freischnitten gebildeten Freiräumen liegen, wie dies in der Fig. 6 dargestellt ist. Das Spannelement 5 befindet sich nun in der ersten Stellung. Die Backen 14, 14' können sich nun radial nach außen bewegen, wenn der Schaft 7 beim Dämpfungselement 1 in das Gehäuse 3 eingeführt wird. Da die Backen 14, 14' dabei nicht wie in der ersten Ausführung federnd belastet sind, üben sie keinen seitlichen Druck auf den Schaft 7 aus. Der Widerstand auf den Schaft 7 wird im Wesentlichen durch die Vorsprünge in der Öffnung des Kragens 24 bewirkt.

Wenn der Schaft 7 seine Sollposition erreicht hat, wird das Spannelement 5 um 90° in die andere Richtung gedreht, so dass die Nasen 43, 43', wie in Fig. 7 dargestellt, sich hinter die Backen 14, 14' legen und diese gegen den Schaft 7 drücken. Das Spannelement 5 befindet sich nun in der zweiten Stellung. Da sowohl der Schaft 7 als auch die Backen 14, 14' mit Rillen 16, 17 versehen sind, ergibt sich eine stabile formschlüssige Verbindung. Die Drehung des Spannelementes 5 erfolgt mit einem Werkzeug, das an den entsprechend geformten Flansch 22 angesetzt wird.

Da die Zapfen 30 wie schon im ersten Ausführungsbeispiel erläutert, in den jeweiligen Endpositionen durch Rastelemente, die hier nicht nochmals dargestellt sind, gesichert sind, kann sich die Fixierung des Schaftes 7 im Gehäuse 3 nicht mehr lösen.

Die Einstellung des Dämpfungselementes 1 erfolgt wie beim ersten Ausführungsbeispiel mit dem Unterschied, dass das Spannelement 5 von der ersten in die zweite Stellung durch eine Drehung gebracht wird.

### Bezugszeichenliste

- 1: Dämpfungselement
- 2: Anschlagelement
- 3: Gehäuse
- 4: Klemmelement
- 5: Spannelement
- 6: Kopf
- 7: Schaft
- 8: Karosserierahmen
- 9: Ohr
- 9': Ohr
- 10: Nase
- 10': Nase
- 11: Spreizniet
- 11': Spreizniet
- 12: Boden
- 13: Öffnung
- 14: Backe
- 14': Backe
- 15: Klips
- 15': Klips
- 16: Rillen
- 17: Rillen
- 18: Gewindekragen
- 19: Spalt
- 20: Lamellen
- 21: Steg
- 22: Flansch
- 23: Aufnahme
- 24: Kragen
- 25: Zapfen
- 26: Kulisse
- 30: Zapfen
- 31: Kulisse
- 32, 33: Abschnitt
- 34: Flügel
- 35, 36: Rastelement
- 37: Schiene
- 40: Zylinder
- 41, 42: Kulissenabschnitt
- 43, 43': Nasen

## Patentansprüche

1. Einstellbares Dämpfungselement (1) für eine eine Karosserieöffnung verschließende Klappe mit einem aus einem Kopf (6)und einem Schaft (7) bestehenden Anschlagelement (2),
mit einem topfförmigen Gehäuse (3),
mit einem konzentrisch im Gehäuse angeordneten Klemmelement (4), das aus mindestens zwei Backen (14, 14') besteht, zwischen denen sich der Schaft (7) des Anschlagelementes (2) befindet, und
mit einem Spannelement (5), das von einer ersten in eine zweite Stellung bringbar ist, wobei in der ersten Stellung eine axiale Bewegung des Anschlagelementes (2) im Gehäuse (3) relativ zu den Backen (14, 14') möglich ist und in der zweiten Stellung der Schaft (7) im Gehäuse (3) fixiert ist, **dadurch gekennzeichnet, dass** die Backen (14, 14') am Boden (12) des Gehäuses (3) radial verschiebbar gehalten sind.

2. Dämpfungselement nach Anspruch 1, **dadurch gekennzeichnet, dass** in der ersten Stellung des Spannelementes (5) eine radiale Bewegung der Backen (14, 14') vom Schaft (7) weg erlaubt ist und dass in seiner zweiten Stellung das Spannelement (5) zwischen einer Anlage am Gehäuse (3) und den Backen (14, 14') angeordnet ist, wobei das Spannelement (5) an der Gehäuseanlage abgestützt die Backen (14, 14') gegen den Schaft (7) spannt.

3. Dämpfungselement nach Anspruch 1 oder 2, **dadurch gekennzeichnet, dass** in der zweiten Stellung der Schaft (7) zwischen den Backen (14, 14') im Gehäuse (3) formschlüssig fixiert ist.

4. Dämpfungselement nach Anspruch 4, **dadurch gekennzeichnet, dass** sich an der Innenseite der Backen (14, 14') und an der Außenseite des Schaftes (7) konzentrisch verlaufende Rillen (16 bzw. 17) befinden.

5. Dämpfungselement nach einem der Ansprüche 3 oder 4, **dadurch gekennzeichnet, dass** in der ersten Stellung ein Teilformschluss zwischen den Backen (14, 14') und dem Schaft (7) besteht, bei dem noch eine axiale Bewegung des Anschlagelementes (2) im Gehäuse (3) relativ zu den Backen (14, 14') möglich ist.

6. Dämpfungselement nach Anspruch 5, **dadurch gekennzeichnet, dass** die Backen (14, 14') konzentrisch zum Schaft (7) angeordnet sind, dass die die Außenseite der Backen (14, 14') einschließende Mantelfläche in der Art eines Kegelstumpfes zur offenen Seite des Gehäuses (3) hin konisch zuläuft und dass das Spannelement (5) der Mantelfläche entsprechende Gegenschrägen aufweist.

7. Dämpfungselement nach Anspruch 6, **dadurch gekennzeichnet, dass** das Spannelement (5) aus einem in das Gehäuse (3) einschraubbaren Einsatzstück besteht mit einem ein Außengewinde aufweisenden, rohrförmigen Gewindekragen (18) und mit im Abstand dazu angeordneten, in axialer Richtung ausgerichteten Lamellen (20) mit den Gegenschrägen, wobei zwischen den Lamellen (20) und dem Gewindekragen (18) sich ein Spalt (19) befindet.

8. Dämpfungselement nach Anspruch 7, **dadurch gekennzeichnet, dass** sich am Boden (12) ein umlaufender Steg (21) befindet, der als Anlage für das Spannelement (5) in dessen zweiter Stellung fungiert.

9. Dämpfungselement nach Anspruch 8, **dadurch gekennzeichnet, dass** der Steg (21) als innere Abstützung für den Gewindekragen (18) fungiert.

10. Dämpfungselement nach Anspruch 9, **dadurch gekennzeichnet, dass** die Spalttiefe im Wesentlichen der Höhe der Backen (14, 14') entspricht.

11. Dämpfungselement nach Anspruch 7, **dadurch gekennzeichnet, dass** die Höhe des Stegs (21) so gewählt ist, dass in der ersten Stellung des Spannelements (5) die Lamellen (20) über den Steg (21) radial nach außen verschwenkbar sind.

12. Dämpfungselement nach einem der vorhergehenden Ansprüche, **dadurch gekennzeichnet, dass** das Spannelement (5) mittels einer Kulissenführung im Gehäuse (3) geführt ist.

13. Dämpfungselement nach Anspruch 12, **dadurch gekennzeichnet, dass** an der Außenseite des Spannelementes (5) ein Zapfen (30) radial nach außen ragt, der in einer von einer Nut in der Innenwand des Gehäuses (3) gebildeten Kulisse (31) geführt ist.

14. Dämpfungselement nach Anspruch 13, **dadurch gekennzeichnet, dass** die Kulisse (31) einen senkrechten und einen in Umfangsrichtung verlaufenden Abschnitt (32, 33) aufweist.

15. Verfahren zur Justierung eines Dämpfungselements nach einem der vorhergehenden Ansprüche, **dadurch gekennzeichnet, dass** in einem ersten Schritt das Dämpfungselement (1) zusammengebaut wird, wobei das Einsatzstück nur so weit in das Gehäuse (3) eingeführt wird, dass sich das Spannelement (5) in der ersten Stellung befindet, bei der ein Teilformschluss zwischen den Backen (14, 14') und dem Schaft (7) besteht und das Anschlagelement (2) so weit aus dem Gehäuse (3) herausragt, dass alle sich möglicherweise einstellenden Abstandsmaße überbrückt sind, dass in einem weiteren Schritt das so vorbereitete Dämpfungselement (1) im Karosserierahmen (8), der die zu schließende Öffnung umgibt, eingesetzt und die Klappe geschlossen wird, wobei das Anschlagelement (2) ratschend zwischen den Backen verschoben wird, und dass in einem abschließenden Schritt das Einsatzstück vollständig in das Gehäuse (3) eingeführt wird, wobei es in seine zweite Stellung gebracht wird, in der die Backen (14, 14') das Anschlagelement (2) fixieren.

16. Dämpfungselement nach einem der Ansprüche 1 bis 4, **dadurch gekennzeichnet, dass** die Backen (14, 14') Halbzylinder sind, die zu beiden Seiten parallel zu ihrer Verschiebungsrichtung Freischnitte aufweisen, so dass die gemeinsame Außenkontur der Backen (14, 14') ovalförmig ist, und dass das Spannelement (5) zwei gegenüberliegende, nach innen gerichtete Nasen (43, 43') aufweist, die in der ersten Stellung in den Freischnitten liegen, so dass die Backen (14, 14') radial verschiebbar sind, und die in der zweiten Stellung an der Außenseite der Halbzylinder anliegen und die Backen (14, 14') **dadurch** gegen den Schaft (7) drücken.

17. Dämpfungselement nach Anspruch 16, **dadurch gekennzeichnet, dass** das Spannelement einen nach innen gerichteten Kragen (24) aufweist mit nach innen gerichteten, am Schaft (7) anliegenden Vorsprüngen, wodurch eine leichte Klemmwirkung auf den Schaft (7) ausgeübt ist.

18. Dämpfungselement nach Anspruch 16 oder 17, **dadurch gekennzeichnet, dass** das Spannelement (5) um die Hochachse des Gehäuses (3) in einer Kulisse mit einem horizontalen Abschnitt (41) geführt drehbar gehalten ist, der einen Freiweg für einen Zapfen (30) von mindestens 90° in Umfangsrichtung gemessen aufweist.

19. Dämpfungselement nach Anspruch 18, **dadurch gekennzeichnet, dass** die Kulisse zur Einführung der Spannelementes in das Gehäuse einen vertikal verlaufenden etwa in die Mitte des horizontalen Abschnittes (41) einmündenden vertikalen Abschnitt (42) hat.

20. Dämpfungselement nach Anspruch 14 oder 19, **dadurch gekennzeichnet, dass** zumindest am Ende eines horizontalen Abschnittes (41) ein Rastelement (35, 36) vorgesehen ist, das ein Zurückführen des Zapfens (30) erschwert.

21. Dämpfungselement nach einem der vorhergehenden Ansprüche, **dadurch gekennzeichnet, dass** am oberen Ende des Spannelementes (5) ein nach außen ragender Flansch (22) angeordnet ist, der mit Aufnahmen (23) für ein Werkzeug versehen ist.

22. Verfahren zur Justierung eines Dämpfungselements nach einem der Ansprüche 16- 21, **dadurch gekennzeichnet, dass** in einem ersten Schritt das Dämpfungselement (1) zusammengebaut wird, wobei das Spannelement (5) in das Gehäuse (3) eingeführt und so zum Gehäuse orientiert wird, dass es sich in seiner ersten Stellung befindet, bei der der Schaft gegen einen geringen Widerstand gegenüber dem Gehäuse verschiebbar ist, und wobei das Anschlagelement (2) so weit aus dem Gehäuse (3) herausragt, dass alle sich möglicherweise einstellenden Abstandsmaße überbrückt sind, dass in einem weiteren Schritt das so vorbereitete Dämpfungselement (1) im Karosserierahmen (8), der die zu schließende Öffnung umgibt, eingesetzt und die Klappe geschlossen wird, wobei das Anschlagelement (2) gegen den Widerstand verschoben wird, und dass in einem abschließenden Schritt das Spannelement (5) im horizontalen Abschnitt (41) der Kulisse verdreht wird, so dass es die zweite Stellung einnimmt, in der die Backen (14, 14') das Anschlagelement (2) fixieren.

23. Verfahren zur Justierung eines Dämpfungselements nach Anspruch 16 oder 22, **dadurch gekennzeichnet, dass** nach erfolgter Einstellung an die Stelle der Klappe, an die der Kopf (6) des Anschlagelementes (2) zur Anlage kommt, eine ggf. elastische Erhöhung befestigt wird.

## Claims

1. An adjustable damping element (1) for a flap closing an opening in a bodywork,
comprising
an impact element (2) consisting of a head (6) and a shank (7),
a cup-shaped housing (3),
a clamping element (4) which is arranged concentrically in the housing and consists of at least two cheeks (14, 14') between which the shank (7) of the impact element (2) is located, and also comprising
a chucking device (5) which is moveable from a first into a second position, wherein an axial movement of the impact element (2) in the housing (3) relative to the cheeks (14, 14') is possible in the first position and the shank (7) is fixed in the housing (3) in the second position,
**characterised in that** the cheeks (14, 14') are held in radially displaceable manner on the base (12) of the housing (3).

2. A damping element in accordance with Claim 1, **characterised in that**, in the first position of the chucking device (5), a radial movement of the cheeks (14, 14') away from the shank (7) is permitted and **in that**, in its second position, the chucking device (5) is arranged between the cheeks (14, 14') and a locating member on the housing (3) wherein the chucking device (5) that is supported on the housing locating member braces the cheeks (14, 14') against the shank (7).

3. A damping element in accordance with Claim 1 or 2, **characterised in that**, in the second position, the shank (7) is positively fixed in the housing (3) between the cheeks (14, 14').

4. A damping element in accordance with Claim 4 [sic], **characterised in that** respective concentrically running grooves (16 and 17) are located on the inner surface of the cheeks (14, 24') and on the outer surface of the shank (7).

5. A damping element in accordance with either of the Claims 3 or 4, **characterised in that**, in the first position, there is a partial snug fit between the cheeks (14, 14') and the shank (7), wherein an axial movement of the impact element (2) in the housing (3) relative to the cheeks (14, 14') is still possible.

6. A damping element in accordance with Claim 5, **characterised in that** the cheeks (14, 14') are arranged concentrically relative to the shank (7), **in that** the envelope surface including the outer surface of the cheeks (14, 14') extends conically towards the open end of the housing (3) in the manner of a truncated cone and **in that** the chucking device (5) comprises counter-slopes corresponding to the envelope surface.

7. A damping element in accordance with Claim 6, **characterised in that** the chucking device (5) consists of an insert piece which is adapted to be screwed into the housing (3) and incorporates a tubular threaded collar (18) having an external thread and lamellas (20) incorporating the counter-slopes which are spaced from said collar and aligned in the axial direction wherein a gap (19) is formed between the lamellas (20) and the threaded collar (18).

8. A damping element in accordance with Claim 7, **characterised in that** a circular web (21) is disposed on the base (12) and functions as a locating member for the chucking device (5) in its second position.

9. A damping element in accordance with Claim 8, **characterised in that** the web (21) functions as an internal support for the threaded collar (18).

10. A damping element in accordance with Claim 9, **characterised in that** the gap depth substantially corresponds to the length of the cheeks (14, 14').

11. A damping element in accordance with Claim 7, **characterised in that** the height of the web (21) is selected such that, in the first position of the chucking device (5), the lamellas (20) are pivotal radially outwardly over the web (21).

12. A damping element in accordance with any of the preceding Claims, **characterised in that** the chucking device (5) is guided by means of a connecting link guidance means in the housing (3).

13. A damping element in accordance with Claim 12, **characterised in that** a peg (30) projects radially outwardly from the outer surface of the chucking device (5) and is guided in a guideway (31) formed by a groove in the inner wall of the housing (3).

14. A damping element in accordance with Claim 13, **characterised in that** the guideway (31) comprises a vertical section and a section running in the peripheral direction (32, 33).

15. A method for the adjustment of a damping element in accordance with any of the preceding Claims, **characterised in that**, in a first step, the damping element (1) is assembled, wherein the insert piece is inserted only so far into the housing (3) that the chucking device (5) is located in the first position in which there is a partial snug fit between the cheeks (14, 14') and the shank (7) and the impact element (2) projects out from the housing (3) to such an extent that all possible lengths of path for the adjusting distance are covered, **in that** in a further step the thus prepared damping element (1) is inserted into the bodywork frame (8) which surrounds the opening that is to be closed and the flap is closed wherein the impact element (2) is displaced in latching manner between the cheeks, and **in that** in a subsequent step the insert piece is introduced completely into the housing (3) wherein it is moved into its second position wherein the cheeks (14, 14') fix the impact element (2).

16. A damping element in accordance with any of the Claims 1 to 4, **characterised in that** the cheeks (14, 14') are half cylinders which comprise free spaces on both sides that are parallel to their direction of displacement so that the common outer contour of the cheeks (14, 14') is oval-shaped, and **in that** the chucking device (5) comprises two opposed, inwardly directed noses (43, 43') which lie in the free spaces in the first position so that the cheeks (14, 14') are radially displaceable and which rest on the outer surface of the half cylinders in the second position and thereby press the cheeks (14, 14') against the shank.

17. A damping element in accordance with Claim 16, **characterised in that** the chucking device comprises an inwardly directed collar (24) having inwardly directed projections which rest on the shank (7) whereby a light clamping effect is exerted on the shank (7).

18. A damping element in accordance with Claim 16 or 17, **characterised in that** the chucking device (5) is held and guided in a guideway having a horizontal section (41) such as to be rotatable about the main axis of the housing (3), said horizontal section comprising a free path for a peg (30) of at least 90° as measured in the peripheral direction.

19. A damping element in accordance with Claim 18, **characterised in that**, for the purposes of introducing the chucking device into the housing, the guideway has a vertically extending vertical section (42) which merges approximately into the centre of the horizontal section (41).

20. A damping element in accordance with Claim 14 or 19, **characterised in that** a latching element (35, 36) is provided at least at the end of a horizontal section (41) for making return movement of the peg (30) more difficult.

21. A damping element in accordance with any of the preceding Claims, **characterised in that** an outwardly projecting flange (22) that is provided with a seating (23) for a tool is arranged on the upper end of the chucking device (5).

22. A method for the adjustment of a damping element in accordance with any of the Claims 16 - 21, **characterised in that** the damping element (1) is assembled in a first step wherein the chucking device (5) is introduced into the housing (3) and oriented with respect to the housing in such a way that it is located in its first position in which the shank is displaceable with respect to the housing against a slight resistance, and wherein the impact element (2) projects out from the housing (3) to such an extent that all possible lengths of path for the adjusting distance are covered, **in that** in a further step the damping element (1) prepared in such a manner is inserted into the bodywork frame (8) which surrounds the opening that is to be closed and the flap is closed, wherein the impact element (2) is displaced against the resistance, and **in that** in a subsequent step the chucking device (5) is rotated in the horizontal section (41) of the guideway so that it adopts the second position in which the cheeks (14, 14') fix the impact element (2).

23. A method for the adjustment of a damping element in accordance with Claim 16 or 22, **characterised in that**, after the adjustment has been effected, a possibly resilient raised part is attached at the position of the flap with which the head (6) of the impact element (2) engages.

## Revendications

1. Elément d'amortissement réglable (1) pour un abattant fermant une ouverture dans une carrosserie,
avec un élément de butée (2) composé d'une tête (6) et d'une tige (7),
avec un boîtier (3) en forme de pot,
avec un élément de serrage ou de pincement (4) disposé de façon concentrique dans le boîtier, qui est composé d'au moins deux mâchoires (14, 14') entre lesquelles se trouve la tige (7) de l'élément de butée (2) et
avec un élément de bridage (5) qui peut être amené d'une première position dans une deuxième position, un déplacement axial de l'élément de butée (2) dans le boîtier (3) par rapport aux mâchoires (14, 14') étant possible dans la première position et la tige (7) étant fixée dans le boîtier (3) dans la deuxième position, **caractérisé en ce que** les mâchoires (14, 14') sont maintenues de façon mobile en direction radiale sur le fond (12) du boîtier (3).

2. Elément d'amortissement selon la revendication 1, **caractérisé en ce que** dans la première position de l'élément de bridage (5) un déplacement radial des mâchoires (14, 14') en partant de la tige (7) est permis et **en ce que** dans sa deuxième position, l'élément de bridage (5) est disposé entre un appui sur le boîtier (3) et les mâchoires (14, 14'), l'élément de bridage (5) soutenu par l'appui sur le boîtier serrant les mâchoires (14, 14') contre la tige (7).

3. Elément d'amortissement selon la revendication 1 ou 2, **caractérisé en ce que** dans la deuxième position, la tige (7) est fixée par complémentarité de forme dans le boîtier (3), entre les mâchoires (14, 14').

4. Elément d'amortissement selon la revendication 4, **caractérisé en ce que** des rainures (16 ou 17) s'étendant de façon concentrique se trouvent sur la face intérieure des mâchoires (14, 14') et sur la face extérieure de la tige (7).

5. Elément d'amortissement selon l'une quelconque des revendications. 3 ou 4, **caractérisé en ce que** dans la première position, une complémentarité de forme partielle dans laquelle un déplacement axial de l'élément de butée (2) dans le boîtier (3) par rapport aux mâchoires (14, 14') est encore possible, existe entre les mâchoires (14, 14') et la tige (7).

6. Elément d'amortissement selon la revendication 5, **caractérisé en ce que** les mâchoires (14, 14') sont disposées de façon concentrique par rapport à la tige (7), **en ce que** la surface d'enveloppe entourant la face extérieure des mâchoires (14, 14') s'étend sous forme conique vers la face ouverte du boîtier (3), à la façon d'un cône tronqué et **en ce que** l'élément de bridage (5) comporte des contre-rampes correspondant à la surface d'enveloppe.

7. Elément d'amortissement selon la revendication 6, **caractérisé en ce que** l'élément de bridage (5) se compose d'un insert susceptible d'être vissé dans le boîtier (3) avec une collerette tubulaire filetée (18) comportant un filetage extérieur et avec, disposées à distance de cette dernière, des lamelles (20) orientées en direction axiale avec les contre-rampes, une fente (19) se trouvant entre les lamelles (20) et la collerette filetée (18).

8. Elément d'amortissement selon la revendication 7, **caractérisé en ce qu'**une nervure périphérique (21) qui fait office d'appui pour l'élément de bridage (5) dans sa deuxième position, se trouve sur le fond (12).

9. Elément d'amortissement selon la revendication 8, **caractérisé en ce que** la nervure (21) fait office d'appui intérieur pour la collerette filetée (18).

10. Elément d'amortissement selon la revendication 9, **caractérisé en ce que** la profondeur de la fente correspond sensiblement à la hauteur des mâchoires (14, 14').

11. Elément d'amortissement selon la revendication 7, **caractérisé en ce que** la hauteur de la nervure (21) est choisie de façon que dans la première position de l'élément de bridage (5), les lamelles (20) puissent être pivotées radialement vers l'extérieur, par-dessus la nervure (21).

12. Elément d'amortissement selon l'une des revendications précédentes, **caractérisé en ce que** l'élément de bridage (5) est guidé dans le boîtier (3) par un guidage à coulisse.

13. Elément d'amortissement selon la revendication 12, **caractérisé en ce que** sur la face extérieure de l'élément de bridage (5) fait saillie radialement vers l'extérieur un tenon (30) qui est guidé dans une coulisse (31) formée par une rainure dans la paroi intérieure du boîtier (3).

14. Elément d'amortissement selon la revendication 13, **caractérisé en ce que** la coulisse (31) comporte un tronçon vertical et un tronçon s'étendant dans le sens périphérique (32, 33).

15. Procédé d'ajustage d'un élément d'amortissement selon l'une quelconque des revendications précédentes, **caractérisé en ce qu'**au cours d'une première étape, on assemble l'élément d'amortissement (1), l'insert étant introduit dans le boîtier (3) uniquement jusqu'à ce que l'élément de bridage (5) se trouve dans la première position, dans laquelle une complémentarité de forme partielle est créée entre les mâchoires (14, 14') et la tige (7) et l'élément de butée (2) fait saillie hors du boîtier (3), de façon à traverser toutes les distances possibles pouvant se présenter, **en ce qu'**au cours d'une étape suivante, on introduit l'élément d'amortissement (1) ainsi préparé dans le cadre de carrosserie (8) qui entoure l'ouverture à fermer et **en ce qu'**on ferme l'abattant, l'élément de butée (2) étant déplacé par encliquetage entre les mâchoires et **en ce qu'**au cours d'une étape finale, on introduit entièrement l'insert dans le boîtier (3), celui-ci étant amené dans sa deuxième position dans laquelle les mâchoires (14, 14') fixent l'élément de butée (2).

16. Elément d'amortissement selon l'une quelconque des revendications 1 à 4, **caractérisé en ce que** les mâchoires (14, 14') sont des demi cylindres qui sur les deux faces comportent des découpes libres parallèles à leur sens de déplacement, de sorte que le contour extérieur d'ensemble des mâchoires (14, 14') soit de forme ovale et **en ce que** l'élément de bridage (5) comporte deux talons opposés (43, 43') dirigés vers l'intérieur, qui dans la première position se situent dans les découpes libres de sorte que les mâchoires (14, 14') soient mobiles en direction radiale et qui dans la deuxième position s'appliquent sur la face extérieure des demi cylindres et pressent à cet effet les mâchoires (14, 14') contre la tige (7).

17. Elément d'amortissement selon la revendication 16, **caractérisé en ce que** l'élément de bridage comporte une collerette (24) dirigée vers l'intérieur avec des saillies dirigées vers l'intérieur qui s'appliquent sur la tige (7), ce qui a pour effet d'exercer un léger effet de serrage sur la tige (7).

18. Elément d'amortissement selon la revendication 16 ou 17, **caractérisé en ce que** l'élément de bridage (5) est maintenu de façon rotative autour de l'axe normal du boîtier (3), guidé dans une coulisse avec un tronçon horizontal (41), qui comporte un trajet libre pour un tenon (30) d'au moins 90° mesuré dans le sens périphérique.

19. Elément d'amortissement selon la revendication 18, **caractérisé en ce que** la coulisse pour l'introduction de l'élément de bridage dans le boîtier présente un tronçon vertical (42) s'étendant à la verticale, débouchant approximativement au centre du tronçon horizontal (41).

20. Elément d'amortissement selon la revendication 14 ou 19, **caractérisé en ce qu'**au moins sur l'extrémité d'un tronçon horizontal (41), est prévu un élément de verrouillage (35, 36) qui fait obstacle au retour du tenon (30).

21. Elément d'amortissement selon l'une quelconque des revendications précédentes, **caractérisé en ce qu'**une bride (22) saillant vers l'extérieur, qui est munie de logements (23) pour un outil, est disposée sur l'extrémité supérieure de l'élément de bridage (5).

22. Procédé d'ajustage d'un élément d'amortissement selon l'une des revendications 16 à 21, **caractérisé en ce qu'**au cours d'une première étape, on assemble l'élément d'amortissement (1), l'élément de bridage (5) étant introduit dans le boîtier (3) et orienté par rapport au boîtier de façon à se trouver dans sa première position, dans laquelle la tige est mobile contre une faible résistance par rapport au boîtier et l'élément de butée (2) fait saillie hors du boîtier (3), de façon à traverser toutes les distances possibles pouvant se présenter, **en ce qu'**au cours d'une étape suivante, on introduit l'élément d'amortissement (1) ainsi préparé dans le cadre de carrosserie (8) qui entoure l'ouverture à fermer et **en ce qu'**on ferme l'abattant, l'élément de butée (2) étant déplacé contre la résistance et **en ce qu'**au cours d'une étape finale, on tourne l'élément de bridage (5) dans le tronçon horizontal (41) de la coulisse, pour qu'il adopte la deuxième position dans laquelle les mâchoires (14, 14') fixent l'élément de butée (2).

23. Procédé d'ajustage d'un élément d'amortissement selon la revendication 16 ou 22, **caractérisé en ce qu'**après avoir procédé au réglage, on fixe un téton, le cas échéant élastique, à l'emplacement de l'abattant sur lequel vient s'appliquer la tête (6) de l'élément de butée (2).
